# EUROPÄISCHE PATENTSCHRIFT

(11) **EP 0 724 531 B1**
(45) Veröffentlichungstag und Bekanntmachung des Hinweises auf die Patenterteilung: **11.06.1997**
(21) Anmeldenummer: 94928892.2
(22) Anmeldetag: 12.10.1994
(51) Int. Cl.: B65D 51/00

(54) **VERSCHLUSS FÜR MIT EINEM RANDWULST VERSEHENE DOSEN UNTERSCHIEDLICHEN DURCHMESSERS**
CLOSURE FOR TINS OF DIFFERENT DIAMETERS HAVING AN EDGE BEAD
SYSTEME DE FERMETURE POUR BOITES DE DIFFERENTS DIAMETRES, POURVUES D'UN RENFLEMENT MARGINAL

(30) Priorität: 25.10.1993 DE 9316245 U
(43) Veröffentlichungstag der Anmeldung: 07.08.1996
(73) Patentinhaber: SCHMID, Dieter, D-86199 Augsburg (DE); Schmid, Oliver, D-86482 Aystetten (DE)
(72) Erfinder: SCHMID, Dieter, D-86199 Augsburg (DE); Schmid, Oliver, D-86482 Aystetten (DE)
(74) Vertreter: Ernicke, Hans-Dieter, Dipl.-Ing.
(86) Internationale Anmeldenummer: EP9403352
(87) Internationale Veröffentlichungsnummer: WO9511835

(56) Entgegenhaltungen:
- EP-A- 0 112 306
- DE-A- 3 104 604
- DE-A- 3 341 237
- DE-A- 3 425 920

## Beschreibung

Die Erfindung bezieht sich auf einen Verschluß für mit einem Randwulst versehene Dosen unterschiedlichen Durchmessers, in deren Deckel sich eine Aufreißlasche zur Bildung einer Ausgießöffnung befindet, bestehend aus einem den Deckel überspannenden plattenförmigen Grundkörper aus Kunststoff, der mit einem ortsfesten und mit mindestens einem gegenüberliegend angeordneten, federnden Stirnrandsteg den Randwulst schnappverschlußartig untergreift, wobei der federnde Stirnrandsteg in einer Gleitführung des Grundkörpers radial verschiebbar ist und wobei zwischen den Grundkörper und den Deckel eine die Ausgießöffnung des Deckels umgreifende Ringdichtung einspannbar ist.

Verschlüsse dieser Art sind durch die DE-OS 34 25920 bekannt. An der Unterseite eines plattenförmigen, die Dose übergreifenden Grundkörpers befindet sich eine Schiebeführung, in der ein kompliziertes Kunststoffgleitstück beweglich ist. Zwischen dem Gleitstück und einem Randbereich des Grundkörpers wird eine Druckfeder eingespannt, welche die Aufgabe hat, das Gleitelement gegen den Dosenrand zu drücken. Das Gleitstück weist zwei federnde Schenkel auf, an deren der Dose zugewandtem Ende eine den Randwulst der Dose untergreifenden Nase vorgesehen ist. Um den Verschluß von der Dose lösen zu können, müssen die federnden Schenkel gegeneinander einwärts gedrückt werden, damit sich die Nasen vom Randwulst der Dose lösen können. Eine solche Anordnung ist herstellungstechnisch kompliziert, montagemäßig aufwendig und kostspielig, ganz abgesehen davon, daß das Gleitstück im Grundkörper nur ungenügend geführt werden kann und die Druckfeder für die Ablagerung von Verschmutzungen und dergleichen besonders anfällig ist.

Der Erfindung liegt daher die Aufgabe zugrunde, den erwähnten vorbekannten Verschluß hinsichtlich der Ausgestaltung des federnden Stirnrandsteges wesentlich zu vereinfachen und zu verbilligen und die erwähnten Nachteile zu vermeiden.

Ausgehend von der DE-OS 34 25 920 wird diese Aufgabe erfindungsgemäß dadurch gelöst, daß der federnde Stirnrandsteg als ein selbstfederndes, eine schlaufenförmige Ausbauchung aufweisendes Federelement ausgebildet ist, dessen einer Schlaufensteg am Grundkörper abgestützt ist und dessen anderer Schlaufensteg in ein Handhabungselement mit dem daran befindlichen federnden Stirnrandsteg übergeht.

Der Vorteil dieser Anordnung besteht darin, daß das Federelement einstückig ausgebildet werden kann, zufolge der schlaufenförmigen Ausbauchung eine genügend große eigene Federkraft erzeugt, daher kostengünstig herstellbar und besonders einfach montierbar ist. Zufolge dieser Ausgestaltung des Federelementes ist auch eine bessere Führung an der Unterseite des Grundkörpers erzielbar.

Vorteilhafte Ausgestaltungen des erfindungsgemäßen Verschlusses ergeben sich aus den Unteransprüchen. Der Anspruch 2 zeigt auf, daß das Federelement im wesentlichen aus einem rechteckigen Querschnitt besteht. Im Anspruch 3 ist die besondere Gestaltung des Handhabungselementes aufgeführt. Dieses Handhabungselement hat besondere Bedeutung hinsichtlich des Aufsetzens des Verschlusses auf dosenunterschiedlichen Durchmessers und hinsichtlich der Lösung des Verschlusses von der Dose. Wenn nämlich das Handhabungselement als keilartige Verdickung gestaltet ist, bildet es eine schräge Aufgleitfläche, die beim Aufsetzen des Verschlusses auf einen Dosenrand dazu führt, das Federelement gegen die Federkraft zu verschieben und zum Einrasten zu bringen. Andererseits gibt diese keilartige Verdickung des Handhabungselementes die Möglichkeit, das Federelement zurückzuziehen, wenn man den Verschluß von der Dose lösen will, weil die keilartige Verdickung eine willkommende Angriffsfläche für den Finger bildet.

Damit das erfindungsgemäße Federelement eine ausreichende Federkraft entwickelt, empfiehlt sich die Ausgestaltung nach Anspruch 4, wonach die schlaufenförmige Ausbauchung sich senkrecht zur Ebene des plattenförmigen Grundkörpers erstreckt. Dies bedeutet, daß die Ausbauchung unterhalb des Grundkörpers zu liegen kommt. Sie behindert daher nicht das Hantieren mit der Dose.

Die Ausbildung des Verschlusses nach Anspruch 5 hat den Vorteil, daß man das Federelement in radialer Richtung von der Stirnseite aus in die Gleitführung des Grundkörpers einschieben kann. Die Gleitfläche ist dabei wesentlich größer als beim Stand der Technik, so daß das Federelement in jeder Federstellung ausreichend geführt ist. Es bedarf daher nur des Montageaufwandes, den dem federnden Stirnrandsteg abgekehrten Schlaufensteg in eine Vertiefung des Grundkörpers einrasten zu lassen, was natürlich eine gewisse Deformation des Federelementes voraussetzt. Dieses Einrasten des Federelementes kann manuell ohne Werkzeug vorgenommen werden, wohingegen da Entnehmen des Federelementes aus der eingerasteten Stellung zweckmäßigerweise mit Werkzeughilfe vorgenommen wird, die im wesentlichen im Zusammendrücken der schlaufenförmigen Ausbauchung besteht.

Durch diese Konzeption ist das eingespannte Federelement absolut verkehrssicher geführt und kann nicht zu Verletzungen führen. Seine Verschiebung in die Lösungsstellung des federnden Stirnrandsteges ist auf besonders einfache Weise möglich, indem man mit dem Finger entweder die schlaufenförmige Ausbauchung eindrückt oder das Federelement an der keilartigen Verdickung verschiebt.

Im Gegensatz zum Stand der Technik weist das erfindungsgemäße Federelement selbst den federnden Stirnrandsteg auf, ohne daß dieser besonders betätigt werden muß. Der Klarheit wegen wird ausgeführt, daß der Stirnrandsteg nicht in sich federnd sein muß, sondern zufolge der federnden Ausbildung des Federelementes eine federnde Wirkung besitzt. Gemäß Anspruch 6 weist dieser federnde Stirnrandsteg eine konkave Krümmung auf, welche Bestandteil des Federelementes ist.

Im Anspruch 7 ist die besondere Gestaltung des Federelementes aufgeführt, um einerseits dessen Führung und andererseits dessen Federung zu gewährleisten.

Eine besonders kostengünstige Herstellung des Federelementes wird gemäß Anspruch 8 dadurch gewährleistet, daß dieses aus einem elastischen und federnde Eigenschaften besitzenden Kunststoff hergestellt wird. Als solcher Kunststoff erweist sich besonders gefärbtes oder ungefärbtes Polyoxymethylen als vorteilhaft. Diese und weitere Einzelheiten sind in der Zeichnung schematisch und beispielsweise dargestellt. Es zeigen:
- Figur 1:: eine Seitenansicht einer Dose mit einem darauf gesetzten, im Schnitt gezeigten Verschluß,
- Figur 2:: eine Unteransicht des Verschlusses gemäß Pfeil A in Figur 1,
- Figur 3:: eine Vorderansicht des Verschlusses gemäß Pfeil B in Figur 1,
- Figur 4:: eine Seitenansicht des erfindungsgemäßen Federelementes und
- Figur 5:: eine Draufsicht des Federelementes gemäß Figur 4.

Im Ausführungsbeispiel der Figur 1 ist eine Dose (1) in der Seitenansicht dargestellt, die öffnungsseitig einen umlaufenden Randwulst (2) und einen Deckel (3) besitzt. Im Deckel (3) befindet sich eine Ausgießöffnung (4) die von einer nicht dargestellten Aufreißlasche gebildet wird. Mit (26) ist im Schnitt ein Verschluß dargestellt, der dafür geeignet sein muß, Dosen unterschiedlichen Durchmessers wirkungsvoll abzuschließen, wenn die Aufreißlasche gelöst und die Ausgießöffnung (4) offen ist.

Der Verschluß (26) weist einen plattenförmigen Grundkörper (5), insbesondere aus Kunststoff, aus, der die Dose übergreift. Dieser Grundkörper (5) weist an der einen Seite einen ortsfesten Stirnrandsteg (6) und an der anderen Seite einen federnden Stirnrandsteg (7) auf, welche den Randwulst (2) der Dose (1) untergreifen. Damit eine ausreichende Dichtung gewährleistet ist, befindet sich zwischen dem Grundkörper (5) und dem Dosendeckel (3) eine Ringdichtung (8), die beim Aufsetzen des Grundkörpers (5) auf die Dose gegen den Deckel (3) gedrückt wird und die Ausgießöffnung (4) der Dose umgreift. Diese Ringdichtung (8) wird innenseitig durch eine einsetzbare Kappe (9) abgestützt, welcher eine zur Ausgießöffnung (4) deckungsgleiche Durchtrittsöffnung (10) aufweist. Dei Verschluß (26) kann eine Ausgießtülle besitzen, was aber nicht unbedingt erforderlich ist. Im Beispiel der Figur 1 ist die Ausgießtülle (11) mit einer über ein Gewinde aufsetzbare Verschlußkappe (12) versehen. Wenn man auf diese Ausgießtülle (11) verzichten will, ist der Grundkörper (5) durchgehend plattenförmig gestaltet.

Der federnde Stirnrandsteg (7) ist Bestandteil eines Federelementes (14), das in einer radialen Gleitführung (13) an der Unterseite des plattenförmigen Grundkörpers (5) verschiebbar ist.

Wie besonders auch die Figuren 4 und 5 im Detail zeigen, weist das Federelement (14) eine schlaufenförmige Ausbauchung (15) auf, durch welche die beiden Schlaufenstege (16,17) gebildet werden. Der Schlaufensteg (16) ist dazu bestimmt, mit einem Rand (19) in einer Vertiefung (20) des plattenförmigen Grundkörpers (5) einzurasten und damit die Abstützungskraft für die Federwirkung des Federelementes (14) zu erzeugen. Der Schlaufensteg (17) weist ein Handhabungselement (18) und den daran befindlichen Stirnrandsteg (7) auf. Dieser Stirnrandsteg (7) ist nicht für sich federnd. Seine Federwirkung ergibt sich vielmehr aus der Federeigenschaft des Federelementes (14).

Das Handhabungselement (18) weist eine keilförmige Verdickung auf, welche eine doppelte Funktion besitzt. Einerseits wird die Flanke (27) dazu benutzt, beim Aufsetzen des Verschlusses (26) auf eine Dose (1) ein zurückschiebendes Federelementes (14) zu erfolgen, weil nämlich der Randwulst (2) gegen diese Flanke (27) auftrifft. Sobald der Stirnrandsteg (7) unter den Randwulst (2) eingeschnappt ist, dient die Flanke (27) oder die schlaufenförmige Ausbauchung (15) dazu, das Federelement (14) manuell gegen die Federkraft zurückzuschieben und den Verschluß (26) von der Dose (1) zu lösen.

In den Beispielen der Figuren 2 und 3 ist die Gestaltung des plattenförmigen Grundkörpers (5) zur Bildung der Gleitführung (13) im Detail gezeigt. Die Gleitführung (13) wird durch zwei Schenkel (21,22) gebildet, welche eine hinterschnittene Nut (24) (vgl. Figur 3) besitzen, in welche Führungsleisten (23) des Federelementes (14) eingreifen. Diese hinterschnittenen Nuten (24) sind radial nach außen offen, so daß das Federelement (14) mit seinen Führungsleisten (23) ganz einfach in die Gleitführung (13) von außen her radial eingeschoben werden kann. Es bedarf dann lediglich der Maßnahme, den Schlaufensteg (16) (vgl. Figur 1) nach innen einzudrücken und ihn in die Vertiefung (20) einrasten zu lassen. Deshalb besitzt der Schlaufensteg (16) eine größere Länge als der Schlaufensteg (17), damit der Rand (19) des Schlaufensteges (16) eine sichere Verankerung am plattenförmigen Grundkörper (5) finden kann.

Die hinterschnittenen Nuten (24) werden durch abgewinkelte Schenkel (21,22) gebildet, welche an der Unterseite des plattenförmigen Grundkörpers (5) angeordnet sind. Zwischen diesen Schenkeln (21,22) befindet sich ein genügend großer Zwischenraum, um die schlaufenförmige Ausbauchung (15) des Federelementes (14) durchtreten zu lassen.

Aus dem Beispiel der Figur (5) ergibt sich noch zusätzlich, daß der derjenige Bereich des Federelementes (14), der von den Führungsleisten (23) und dem konkav gekrümmten Stirnrandsteg (7) umgriffen wird, einen Hohlraum (25) aufweist, welcher Material ersparen läßt und außerdem zur Steigerung der Federkraft beiträgt.

### S T Ü C K L I S T E

- 1: Dose
- 2: Randwulst
- 3: Deckel
- 4: Ausgießöffnung
- 5: plattenförmiger Grundkörper
- 6: ortsfester Stirnrandsteg
- 7: federnder Stirnrandsteg
- 8: Ringdichtung
- 9: Kappe
- 10: Durchtrittsöffnung
- 11: Ausgießtülle
- 12: Verschlußkappe
- 13: Gleitführung
- 14: Federelement
- 15: schlaufenförmige Ausbauchung
- 16: Schlaufensteg
- 17: Schlaufensteg
- 18: Handhabungselement
- 19: Rand
- 20: Vertiefung
- 21: Schenkel
- 22: Schenkel
- 23: Führungsleiste
- 24: hinterschnittene Nut
- 25: Hohlraum
- 26: Verschluß
- 27: Flanke

## Patentansprüche

1. Verschluß für mit einem Randwulst (2) versehene Dosen (1) unterschiedlichen Durchmessers, in deren Deckel (3) sich eine Aufreißlasche zur Bildung einer Ausgießöffnung (4) befindet, bestehend aus einem den Deckel (3) überspannenden plattenförmigen Grundkörper (5) aus Kunststoff, der mit einem ortsfesten Stirnrandsteg (6) und mit mindestens einem gegenüberliegend an einem Handhabungselement (18) angeordneten, federnden Stirnrandsteg (7) den Randwulst (2) schnappverschlußartig untergreift, wobei der federnde Stirnrandsteg (7) in einer Gleitführung (13) des Grundkörpers (5) radial verschiebbar ist und wobei zwischen dem Grundkörper (5) und dem Deckel (3) eine die Ausgießöffnung (4) des Deckels (3) umgreifende Ringdichtung (8) einspannbar ist, dadurch **gekennzeichnet,** daß der federnde Stirnrandsteg (7) als ein selbstfederndes, eine schlaufenförmige Ausbauchung aufweisendes Federelement (14) ausgebildet ist, dessen einer Schlaufensteg (16) am Grundkörper (5) abgestützt ist und dessen anderer Schlaufensteg (17) in das Handhabungselement (18) mit dem daran befindlichen federnden Stirnrandsteg (7) übergeht.

2. Verschluß nach Anspruch 1, dadurch **gekennzeichnet,** daß das Federelement (14) einstückig mit einem im wesentlichen rechteckigen Querschnitt ausgebildet ist.

3. Verschluß nach Anspruch 1 oder 2, dadurch **gekennzeichnet,** daß das Handhabungselement (18) als eine für Handbetätigung gestaltete keilartige Verdickung des zwischen dem Stirnrandsteg (7) und dem zugeordneten Schlaufensteg (17) befindlichen Bereiches des Federelementes (14) ausgebildet ist.

4. Verschluß nach Anspruch 1 oder einem der folgenden, dadurch **gekennzeichnet,** daß sich die schlaufenförmige Ausbauchung (15) des Federelementes (14) senkrecht zur Ebene plattenförmigen Grundkörpers (5) erstreckt.

5. Verschluß nach Anspruch 1 oder einem der folgenden, dadurch **gekennzeichnet,** daß der Grundkörper (5) an seiner Unterseite eine radial sich erstreckende und nach außen offene, hinterschnittene Führung (21,22) für das Federelement (14) aufweist, in welche das Federelement (14) von außen her einschiebbar ist, und daß der dem federnden Stirnrandsteg (7) abgekehrte Schlaufensteg (16) mit einem über die Führung (21,22) hinausragenden Rand (19) in einer Vertiefung (20) des Grundkörpers (5) abgestützt ist.

6. Verschluß nach Anspruch 1 oder einem der folgenden, dadurch **gekennzeichnet,** daß der federnde Stirnrandsteg (7)starrer Bestandteil des Federelementes (14) ist und in einer zur Dosenachse radialen Ebene konkav gekrümmt ausgebildet ist.

7. Verschluß nach Anspruch 1 oder einem der folgenden, dadurch **gekennzeichnet,** daß das Federelement (14) seitlich vorragende Führungsleisten (23) aufweist, die in hinterschnittene Nuten (24) von Schenkeln (21,22) der Gleitführung (13) eingreifen und daß die schlaufenförmige Ausbauchung (15) des Federelementes (14) durch den zwischen den Schenkeln (21,22) verbleibenden Raum nach unten ragt.

8. Verschluß nach Anspruch 1 oder einem der folgenden, dadurch **gekennzeichnet,** daß das Federelement (14) einstückig aus einem elastischen und federnde Eigenschaften besitzenden Kunststoff besteht.

## Claims

1. A closure for cans (1) provided with an edge bead (2) and having different diameters, in the lid (3) of which there is a tear-open strip intended to form a pouring opening (4), comprising a plate-shaped base body (5) of synthetic material which spans the lid (3) and, by means of a fixed end-face edge web (6) and at least one resilient end-face edge web (7) arranged opposite on a handling element (18) reaches under the edge bead (2) in the manner of a snap closure, the resilient end-face edge web (7) being radially displaceable in a sliding guideway (13) in the base body (5), and an annular seal (8) which surrounds the pouring opening (4) of the lid (3) being clampable between the base body (5) and the lid (3), characterized in that the resilient end-face edge web (7) is constructed as an intrinsically resilient spring element (14) which has a loop-shaped bulge and whereof one web (16) of the loop is supported against the base body (5) and whereof the other web (17) of the loop merges into the handling element (18) having the resilient end-face edge web (7) located thereon.

2. A closure according to Claim 1, characterized in that the spring element (14) is constructed in one piece and has a substantially rectangular cross-section.

3. A closure according to Claim 1 or 2, characterized in that the handling element (18) is constructed as a wedge-like thickened portion, shaped for manual actuation, of the region of the spring element (14) between the end-face edge web (7) and the associated web (17) of the loop.

4. A closure according to Claim 1 or one of the subsequent claims, characterized in that the loop-shaped bulge (15) of the spring element (14) extends perpendicular to the plane of the plate-shaped base body (5).

5. A closure according to Claim 1 or one of the subsequent claims, characterized in that the base body (5) has, on its underside, a radially extending and outwardly open undercut guideway (21, 22) for the spring element (14), into which the spring element (14) may be pushed from the outside, and in that the web (16) of the loop remote from the resilient end-face edge web (7) is supported in a depression (20) in the base body (5) by means of an edge (19) projecting beyond the guideway (21, 22).

6. A closure according to Claim 1 or one of the subsequent claims, characterized in that the resilient end-face edge web (7) is a rigid component of the spring element (14) and is ,constructed to be concavely curved within a plane radial with respect to the axis of the can.

7. A closure according to Claim 1 or one of the subsequent claims, characterized in that the spring element (14) has laterally projecting guide rails (23) which engage in undercut grooves (24) of limbs (21, 22) of the sliding guideway (13), and in that the loop-shaped bulge (15) of the spring element (14) projects downwards through the space remaining between the limbs (21, 22).

8. A closure according to Claim 1 or one of the subsequent claims, characterized in that the spring element (14) is made in one piece of a synthetic material with elastic and resilient properties.

## Revendications

1. Fermeture pour boîtes (1) de diamètres différents et pourvues d'un renflement (2) marginal, dans le couvercle (3) desquelles se trouve une languette de déchirement destinée à former un orifice verseur (4), constituée d'une embase (5) en forme de plaque en matière plastique, recouvrant le couvercle (3), qui s'engage sous le renflement (2) marginal comme une fermeture à déclic par une barrette fixe (6) de bord frontal, et par au moins une barrette élastique (7) de bord frontal disposée en face sur un élément de manipulation (18), la barrette élastique (7) du bord frontal pouvant être déplacée radialement dans une glissière (13) de l'embase (5), un joint torique (8), qui entoure l'orifice verseur (4) du couvercle (3), pouvant être serré entre l'embase (5) et le couvercle (3), caractérisée par le fait que la barrette élastique (7) du bord frontal est réalisée sous la forme d'un élément élastique (14) ayant sa propre élasticité et comportant une partie convexe en forme de boucle, l'une des barrettes (16) de la boucle prenant appui sur l'embase (5), et l'autre barrette (17) de la boucle se transformant en l'élément de manipulation (18) sur lequel se trouve la barrette élastique (7) du bord frontal.

2. Fermeture selon la revendication 1, caractérisée par le fait que l'élément élastique (14) est réalisé d'un seul tenant en ayant une section transversale sensiblement rectangulaire.

3. Fermeture selon la revendication 1 ou 2, caractérisée par le fait que l'élément de manipulation (18) est réalisé sous la forme d'un épaississement de type coin, qui est agencé pour manoeuvrer manuellement la zone de l'élément élastique (14) se trouvant entre la barrette (7) du bord frontal et la barrette (17) de boucle associée.

4. Fermeture selon la revendication 1 ou l'une des suivantes, caractérisée par le fait que la partie convexe (15) en forme de boucle de l'élément élastique (14) s'étend perpendiculairement au plan de l'embase (5) en forme de plaque.

5. Fermeture selon la revendication 1 ou l'une des suivantes , caractérisée par le fait que l'embase (5) comporte sur sa partie inférieure un guidage (21, 22) à contre-dépouille pour l'élément élastique (14), qui s'étend radialement et qui est ouvert vers l'extérieur, et dans lequel l'élément élastique (14) peut être inséré à partir de l'extérieur, et que la barrette (16) de boucle opposée à la barrette élastique (7) du bord frontal prend appui dans un renfoncement (20) de l'embase (5) par l'intermédiaire d'un bord (19) dépassant du guidage (21, 22).

6. Fermeture selon la revendication 1 ou l'une des suivantes, caractérisée par le fait que la barrette élastique (7) du bord frontal est une partie intégrante rigide de l'élément élastique (14), et est cintrée de façon concave dans un plan radial par rapport à l'axe de la boîte.

7. Fermeture selon la revendication 1 ou l'une des suivantes, caractérisée par le fait que l'élément élastique (14) comporte des nervures de guidage (23) faisant latéralement saillie, qui s'engagent dans des rainures (24) à contre-dépouille de branches (21, 22) de la glissière (13), et que la partie convexe (15) en forme de boucle de l'élément élastique (14) dépasse vers le bas dans l'espace subsistant entre les branches (21, 22).

8. Fermeture selon la revendication 1 ou l'une des suivantes, caractérisée par le fait que l'élément élastique (14) est réalisé d'un seul tenant en une matière plastique ayant des propriétés d'élasticité et de ressort.
